# EUROPÄISCHE PATENTSCHRIFT

(11) **EP 4 049 854 B1**
(45) Veröffentlichungstag und Bekanntmachung des Hinweises auf die Patenterteilung: **12.11.2025**
(21) Anmeldenummer: 22157659.8
(22) Anmeldetag: 21.02.2022
(51) Int. Cl.: B42D 25/41, B42D 25/485, B42D 25/328, B42D 25/23, B42D 25/24, B42D 13/00

(54) **VERFAHREN UND VORRICHTUNG ZUM EINBRINGEN EINES GELASERTEN SICHERHEITSMERKMALS**
METHOD AND DEVICE FOR INSERTING A LASERED SECURITY FEATURE
PROCÉDÉ ET DISPOSITIF D'APPLICATION D'UNE CARACTÉRISTIQUE DE SÉCURITÉ GRAVÉE AU LASER

(30) Priorität: 24.02.2021 DE 102021104367
(43) Veröffentlichungstag der Anmeldung: 31.08.2022
(73) Patentinhaber: Bundesdruckerei GmbH, 10969 Berlin (DE)
(72) Erfinder: Bielesch, Ulrich, 56132 Frücht (DE); Rötzer, Martin, 85229 Markt Indersdorf (DE); Ferber, Alexander, 12103 Berlin (DE); Bosien, Andreas, 15712 Königs-Wusterhausen (DE)
(74) Vertreter: Hentrich Patent- & Rechtsanwaltspartnerschaft mbB

(56) Entgegenhaltungen:
- WO-A1-2015/040055
- WO-A2-2006/128607
- DE-A1- 102008 028 705
- DE-A1- 102018 005 990

## Beschreibung

Die Erfindung betrifft eine Vorrichtung und ein Verfahren zum Einbringen eines gelaserten Sicherheitsmerkmals in einen Rohling eines eine ebene Oberfläche umfassenden Ausweis-, Wert- oder Sicherheitsdokuments. Die Erfindung betrifft außerdem ein Sicherheitsmerkmal und ein Ausweis-, Wert- oder Sicherheitsdokument mit einem solchen Sicherheitsmerkmal.

Ausweis-, Wert- oder Sicherheitsdokumente, dienen dazu, die Identität einer Person oder Sache oder einen Anspruch, beispielsweise auf Zahlung eines Geldbetrages oder auf Herausgabe eines Produktes oder Erbringung einer Dienstleistung, zu verifizieren. Hierzu ist sicherzustellen, dass das Dokument nicht oder nur mit erheblichem Aufwand imitiert, gefälscht oder verfälscht werden kann. Das Dokument enthält daher häufig Sicherheitsmerkmale, deren Nachahmung äußerst schwierig oder sogar praktisch unmöglich ist. Beispielsweise besteht das Dokument, wie Banknoten, aus einem nicht ohne weiteres verfügbaren Material. Zusätzlich oder alternativ können Sicherheitsmerkmale durch spezielle Farben, beispielsweise lumineszierende oder optisch variable Farben, optische Elemente, wie Kippbilder, Kinegramme, Linsen- oder Prismenarrays, ferner Guillochen, Melierfasern, Sicherheitsfäden und andere gebildet sein. Des Weiteren ist es häufig auch erforderlich, dass die Ausweis-, Wert- oder Sicherheitsdokumente einfach herstellbar sind und dass sie von sehbehinderten Personen erfasst werden können.

In der Druckschrift DE 10 2012 219 249 A1 wird eine Vorrichtung zur Laserpersonalisierung von Sicherheitselementen beschrieben. Diese Vorrichtung besitzen einen Laser und eine Fokusanpasseinrichtung um die Brennweite zu variieren. Außerdem ist eine Planfeldoptik vorhanden. In der WO 2006/128607 wird ein Vektor-Laserbeschrifter zur Kennzeichnung von Datenträgern beschrieben. In der DE 10 2018 005 990 A1 wird eine Laserbearbeitungsvorrichtung zur Erzeugung eines kombinierten Laserstrahls mit unabhängig einstellbarer Breite beschrieben. Die DE 10 2008 028 705 A1 beschreibt eine Vorrichtung zur Herstellung eines Wert- und/oder Sicherheitsdokumentes. In der WO 2015/040055 A1 wird eine Vorrichtung zum Herstellen eines Sicherheitsmerkmals und eines Wert- oder Sicherheitsprodukts beschrieben, bei dem mehrere Laserstrahlen zu einem gemeinsamen Laserstrahl zusammengefasst werden.

Obwohl viele zur Anwendung kommende Sicherheitsmerkmale existieren, sind noch immer viele Fälschungen von Ausweis-, Wert- oder Sicherheitsdokumenten erfolgreich.

Es ist daher die Aufgabe der vorliegenden Erfindung, eine Vorrichtung, ein Verfahren, ein Sicherheitsmerkmal und ein Ausweis-, Wert- und Sicherheitsdokument anzugeben, die eine erhöhte Fälschungssicherheit besitzen.

Diese Aufgabe wird gelöst durch eine Vorrichtung mit den Merkmalen des Anspruchs 1, durch ein Verfahren mit den Merkmalen des Anspruchs 9, durch ein Sicherheitsmerkmal mit den Merkmalen des Anspruchs 14 und durch ein Ausweis-, Wert- oder Sicherheitsdokument mit den Merkmalen des Anspruchs 15. Vorteilhafte Ausgestaltungen mit zweckmäßigen Weiterbildungen der Erfindung sind in den abhängigen Ansprüchen angegeben.

Die erfindungsgemäße Vorrichtung umfasst eine Halterung zur Aufnahme oder Lagefixierung des Rohlings. Ferner umfasst sie eine Laserquelle zur Emission eines Laserstrahls. Es ist zudem eine Linsenanordnung vorhanden, die wenigstens eine elektromotorisch verschiebbare Linse umfasst und damit eingerichtet ist, den von der Laserquelle emittierten Laserstrahl zu formen. Es ist eine Spiegelanordnung vorhanden, die wenigstens einen elektromotorisch verstellbaren Spiegel umfasst und damit eingerichtet ist, den aus der Linsenanordnung austretenden Laserstrahl abzulenken. Eine weitere Linsenanordnung ist vorhanden, die der Beugung oder Fokussierung des vom verstellbaren Spiegel abgelenkten Laserstrahls dient, derart, dass der gebeugte oder fokussierte Laserstrahl auf dem Rohling im Wesentlichen senkrecht bezüglich seiner Oberfläche auftrifft. Die Vorrichtung umfasst eine Steuerungseinrichtung zur Steuerung der verschiebbaren Linse der Linsenanordnung vorzugsweise einer Kombination aus je einer Konvex und einer Konkavlinse bzw. vice versa und des verstellbaren Spiegels der Spiegelanordnung, wobei die Steuerungseinrichtung eingerichtet ist:
a) Referenzwerte in Form von dreidimensionalen Topographiedaten zu erfassen und/oder zu verarbeiten,
b) die Spiegelanordnung zu veranlassen, den Rohling in einem für das Sicherheitsmerkmal vorgesehenen Bereich mit dem Laserstrahl abzutasten und dabei das Sicherheitsmerkmal mittels des Laserstrahls einzubringen, und
c) den Laserstrahl in Abhängigkeit seines Auftreffpunkts an der ebenen Oberfläche hinsichtlich seiner Brennweite oder hinsichtlich seines Durchmessers anhand der Referenzwerte einzustellen, unter Beibehaltung des Abstands zwischen der Oberfläche des Rohlings und der weiteren Linsenanordnung.

Auf diese Weise lassen sich also die bereits bekannten laserbasierten Markierprozesse um einen weiteren Parameter anreichern, nämlich den Strahldurchmesser, welcher auf den Rohling auftrifft. Damit geht auch eine Verschiebung des Fokuspunkts anhand von gegebenen Referenzwerten einher. Hierbei wird die Linsenanordnung also als eine Art Defokussierungseinheit ("Focusshifter") genutzt, um eine variable Strahlaufweitung und damit eine variable Modulierung des Laserstrahls zu bewirken und zwar in Abhängigkeit von Referenzwerten, die beispielsweise durch die Graustufen als solche, durch ein Graustufenbild, durch ein Logo oder durch eine andersartige dreidimensionale Struktur gegeben sind. Der Grad der Defokussierung oder der Grad der Strahlaufweitung ist dabei ein Maß für die in das Werkstück eingebrachte Strichbreite; oder Punktbreite, sollte es sich beim Laser um einen gepulsten Laser handeln. Mit der Defokussierungseinheit lässt sich alternativ oder ergänzend mindestens eine variable Strahldivergenz erzeugen, in deren Folge der objektseitige Fokusabstand variiert.

Es hat sich als vorteilhaft erwiesen, wenn die Linsenanordnung einen galvanometrischen Motor zur Verschiebung der mindestens einen verschiebbaren Linse umfasst, da sich dieser durch seine geringe Trägheit und damit durch eine schnelle Einstellbarkeit auszeichnet.

Um zu gewährleisten, dass der Laserstrahl möglichst senkrecht auf die eben gebildete Oberfläche des zu markierenden Rohlings auftrifft, hat es sich als vorteilhaft erwiesen, wenn die weitere Linsenanordnung eine Planfeldlinse umfasst. Eine ebenso zuverlässige senkrechte Ausrichtung erlaubt die Ausgestaltung einer weiteren Linsenanordnung in Form eines telezentrischen F-Theta-Objektivs.

Es hat sich als vorteilhaft erwiesen, wenn der mindestens eine verstellbare Spiegel der Spiegelanordnung ebenfalls mittels einer eines galvanometrischen Motors verstellbar ist. Auch dieser ist sehr reaktionsschnell, sodass eine schnelle und zuverlässige sowie genaue Ablenkung des Laserstrahls realisierbar ist. Die Spiegelanordnung kann beispielsweise auch zwei unterschiedliche Spiegel umfassen, wobei ein erster Ablenkspiegel ein Ablenken in X-Richtung bewirkt und wobei ein zweiter verstellbarer Spiegel ein Ablenken in Y-Richtung bewirkt. Die Einstellung des Laserstrahls in Z-Richtung, also die Einstellung des tatsächlichen Fokus des Laserstrahls in Relation zu dem Rohling, bewirkt dabei die Linsenanordnung mit ihrer verschiebbaren Linse.

Die Bearbeitung und die Fälschungssicherheit ist dadurch erhöht, wenn eine optische Erfassungseinrichtung vorhanden ist, um eine auf dem Rohling bereits vorhandene Information optisch zu erfassen, und wenn die Steuerungseinrichtung eingerichtet ist, die optisch erfasste Information in Form von Referenzwerten zur Einstellung des Laserstrahls zu nutzen. Der Rohling kann also bereits mit einer individualisierten Information versehen sein, beispielsweise einem Lichtbild, woraus sich dann ein entsprechender Datensatz in Form von Referenzwerten ergibt, um ein X/Y/Z-Mapping des Laserstrahls zu erlauben.

Vorzugsweise handelt es sich dabei um eine personenbezogene Information, wobei es sinnvoll ist, wenn die entnommene Information personenbezogene Daten des (zukünftigen) Inhabers des Ausweis-, Wert- oder Sicherheitsdokuments betrifft. Alternativ kann die dem Rohling entnommene Information auch dokumentenspezifische Daten des zu erstellenden Ausweis-, Wert- oder Sicherheitsdokuments betreffen.

Die in Verbindung mit der erfindungsgemäßen Vorrichtung erläuterten Vorteile und vorteilhaften Wirkungen gelten in gleichem Maße für das erfindungsgemäße Verfahren, insbesondere weil es mit der erfindungsgemäßen Vorrichtung durchgeführt wird.

Das erfindungsgemäße Verfahren ist in Anspruch 9 definiert.

Auch hier wird die "Defokussierungseinheit" in Form der Linsenanordnung mit ihrer verstellbaren Linse dafür genutzt, um eine Strahlmodulation, insbesondere hinsichtlich des Z-Wertes zu realisieren. Somit ergibt sich in Abhängigkeit der X- und Y-Koordinaten, mithin also in Abhängigkeit des Auftreffpunkts des Laserstrahls auf der ebenen Oberfläche des Rohlings, eine unterschiedliche Z-Ausprägung für die Fokussierung des Laserstrahls. Auf diese Weise werden also breitere Strahlen oder schmälere Strahlen des Lasers an der Oberfläche des Rohlings auftreffen, und zwar in Abhängigkeit der zuvor hinterlegten Referenzwerte. Durch die Möglichkeit der Defokussierung lässt sich ein weiteres mit einem Laser eingebrachtes Sicherheitsmerkmal realisieren.

Es ist von Vorteil, wenn für jeden Punkt an der Oberfläche des Rohlings eine durch die Referenzwerte vorgegebene Brennweite des Laserstrahls eingestellt wird.

Um die Fälschungssicherheit zusätzlich zu erhöhen, hat es sich als vorteilhaft erwiesen, wenn die Referenzwerte einer weiteren auf dem Ausweis-, Wert- oder Sicherheitsdokument enthaltenen Information entnommen sind.

Vorzugsweise handelt es sich dabei um eine personenbezogene Information, wobei es sinnvoll ist, wenn die entnommene Information personenbezogene Daten des (zukünftigen) Inhabers des Ausweis-, Wert- oder Sicherheitsdokuments betrifft. Alternativ kann die dem Rohling entnommene Information auch dokumentenspezifische Daten des zu erstellenden Ausweis-, Wert- oder Sicherheitsdokuments betreffen.

Die in Verbindung mit dem erfindungsgemäßen Verfahren erläuterten Vorteile und vorteilhaften Wirkungen gelten in gleichem Maße für ein nach diesem hergestelltes erfindungsgemäßes Sicherheitsmerkmals, sowie für ein erfindungsgemäßes Ausweis-, Wert- oder Sicherheitsdokument, welches mit einem solchen Sicherheitsmerkmal ausgestattet ist.

Als Ausweis-, Wert- oder Sicherheitsdokument kommen beispielsweise ein Reisepass, ein Personalausweis, ein Führerschein oder eine andere ID-Karte oder ein Zugangskontrollausweis, ein Fahrzeugschein, ein Fahrzeugbrief, ein Visum, ein Scheck, sonstige Zahlungsmittel, insbesondere eine Banknote, eine Scheck-, eine Bank-, oder eine Kredit- oder Barzahlungskarte, eine Kundenkarte, eine Gesundheitskarte, eine Chipkarte, ein Firmenausweis, ein Berechtigungsnachweis, ein Mitgliedsausweis oder ein anderes ID-Dokument infrage.

Vorzugsweise liegt das Ausweis-, Wert- oder Sicherheitsdokument in ID 1-, ID 2-, ID 3- oder in irgendeinem anderen Format vor, beispielsweise in Heftform, wie bei einem passähnlichen Gegenstand. Das Ausweis-, Wert- oder Sicherheitsprodukt ist im Allgemeinen ein Laminat aus mehreren Dokumentenlagen, die passgenau unter Wärmeeinwirkung und unter erhöhtem Druck flächig miteinander verbunden sind. Diese Produkte sollen den normierten Anforderungen genügen, beispielsweise ISO 10373, ISO/IEC 7810, ISO 14443.

Vorzugsweise bestehen die Produktlagen aus einem Trägermaterial, das sich für eine Lamination eignet. Das Ausweis-, Wert- oder Sicherheitsdokument kann aber vorzugsweise aus einem Polymer gebildet sein, das ausgewählt ist aus einer Gruppe, umfassend Polycarbonat (PC), insbesondere Bisphenol A-Polycarbonat oder ein Polycarbonat, gebildet mit einem geminal disubstituierten Bis-(hydroxyphenyl)-cycloalkan, Polyethylenterephthalat (PET), deren Derivate, wie Glykol-modifiziertes PET (PETG), Polyethylennaphthalat (PEN), Polyvinylchlorid (PVC), Polyvinylbutyral (PVB), Polymethylmethacrylat (PMMA), Polyimid (PI), Polyvinylalkohol (PVA), Polystyrol (PS), Polyvinylphenol (PVP), Polypropylen (PP), Polyethylen (PE), thermoplastische Elastomere (TPE), insbesondere thermoplastisches Polyurethan (TPU), Acrylnitril-Butadien-Styrol-Copolymer (ABS) sowie deren Derivate, und/oder Papier und/oder Pappe und/oder Glas und/oder Metall und/oder Keramik. Außerdem kann das Produkt auch aus mehreren dieser Materialien hergestellt sein. Bevorzugt besteht es aus PC oder PC/TPU/PC. Die Polymere können entweder gefüllt oder ungefüllt vorliegen. Im letzteren Falle sind sie vorzugsweise transparent oder transluzent. Falls die Polymere gefüllt sind, sind sie opak. Die vorstehenden Angaben beziehen sich sowohl auf miteinander zu verbindende Folien als auch auf Flüssigformulierungen, die auf ein Vorprodukt aufgebracht werden, wie einen Schutz- oder Decklack. Bevorzugt wird das Produkt aus drei bis zwölf, vorzugsweise vier bis zehn Folien, hergestellt. Die Folien können ferner Druckschichten tragen. Ein solcherart gebildetes Laminat kann abschließend ein- oder beidseitig mit dem Schutz- oder Decklack oder mit einer Folie überzogen werden. Die Folie kann insbesondere eine Kratzschutzfolie sein. Derart gebildete Overlaylagen schützen ein darunter angeordnetes Sicherheitsmerkmal und/oder verleihen dem Dokument die erforderliche Abriebfestigkeit.

Bevorzugt weist das Ausweis-, Wert- oder Sicherheitsdokument einen PE-Träger auf, auf den die mit dem Hologramm belichtete Fotopolymerfolie aufgebracht ist. Das Fotopolymer kann beispielsweise aus einem 1-Komponenten-Monomer gebildet sein, ausgewählt aus Benzoylether, Acetophenon, Benzoyloxim und Acylphosphin. Das Fotopolymer kann beispielsweise auch aus einem 2-Komponenten-System basieren, dessen Bestandteile ausgewählt sind aus Benzophenon, Xanthon und Chinon.

Weitere Merkmale, Eigenschaften und Vorteile der vorliegenden Erfindung werden im Folgenden anhand von Ausführungsvarianten unter Bezugnahme auf die beigefügten Figuren näher beschrieben. Alle bisher und im Folgenden beschriebenen Merkmale sind dabei sowohl einzeln als auch in einer beliebigen Kombination miteinander vorteilhaft. Die im Folgenden beschriebenen Ausführungsvarianten stellen lediglich Beispiele dar, welche den Gegenstand der Erfindung jedoch nicht beschränken. Dabei zeigen:
- Fig. 1: eine schematische Darstellung der erfindungsgemäßen Vorrichtung zum Einbringen eines gelaserten Sicherheitsmerkmals in einen Rohling eines eine ebene Oberfläche umfassenden Ausweis-, Wert- oder Sicherheitsdokuments,
- Fig. 2: eine exemplarisch angedeutete Strahlaufweitung oder Defokussierung des Lasers, welcher die Referenzwerte in Form von einem Referenzbild zugrunde liegen (nicht erfindungsgemäß), und zwar sowohl für einen gepulsten Laserbetrieb als auch für einen im Dauerstrich betriebenen Laser,
- Fig. 3: eine der Figur 2 entsprechende Darstellung der Strahlaufweitung oder Defokussierung des Lasers, welcher die Referenzwerte in Form von Graustufen zugrunde liegen (nicht erfindungsgemäß), und
- Fig. 4: eine der Figur 2 entsprechende Darstellung der Strahlaufweitung oder Defokussierung des Lasers, welcher die Referenzwerte erfindungsgemäß in Form von dreidimensionalen Topographiedaten zugrunde liegen.

In Figur 1 ist eine Vorrichtung 100 zum Einbringen eines gelaserten Sicherheitsmerkmals in einen Rohling 200 eines eine ebene Oberfläche 202 umfassenden Ausweis-, Wert- oder Sicherheitsdokuments gezeigt. Die Vorrichtung umfasst dabei eine Halterung 124, um den Rohling 200 aufzunehmen bzw. in seiner Lage zu fixieren. Die Vorrichtung umfasst außerdem eine Laserquelle 102 zur Emission eines Laserstrahls 104. Es ist des Weiteren eine Linsenanordnung 106 vorhanden, die vorliegend als Defokussiereinheit agiert und die wenigstens eine elektromotorisch verschiebbare Linse 108 umfasst. Sie ist eingerichtet, den von der Laserquelle 102 emittierten Laserstrahl 104 zu formen. Austrittsseitig ist eine Spiegelanordnung 112 vorhanden, die wenigstens einen elektromotorisch verstellbaren Spiegel umfasst und damit eingerichtet ist, den aus der Linsenanordnung 106 austretenden Laserstrahl 104 abzulenken. Vorliegend sind bei der Spiegelanordnung 112 auch mehrere verstellbare Spiegel 114 vorhanden, wobei dann einer als Ablenkspiegel in X-Richtung und der andere als Ablenkspiegel in Y-Richtung gebildet ist. Außerdem ist eine weitere Linsenanordnung 118 vorhanden zur Beugung des vom verstellbaren Spiegel 114 abgelenkten Laserstrahls 104 derart, dass der gebeugte oder abgelenkte Laserstrahl 104 auf dem Rohling 200 im Wesentlichen senkrecht bezüglich seiner Oberfläche 202 auftrifft. Vorliegend ist die weitere Linsenanordnung 118 durch eine Planfeldlinse, insbesondere durch ein F-Theta-Objektiv 120 gebildet.

Die Verstellung der Linsenanordnung 106, insbesondere deren verschiebbaren Linse 108, wird vorliegend durch einen galvanometrischen Motor 110 realisiert. Auch die Rotation des mindestens einen verstellbaren Spiegels 114 der Spiegelanordnung 112 wird durch einen galvanometrischen Motor 116 realisiert. Die F-Theta-Linse 120 liegt ortsfest gegenüber dem Rohling 200.

Es ist außerdem eine Steuerungseinrichtung 126 vorhanden zur Steuerung der verschiebbaren Linse 108 der Linsenanordnung 106 sowie des verstellbaren Spiegels 114 der Spiegelanordnung 112. Diese Steuerungseinrichtung 126 ist eingerichtet, Referenzwerte 122 zu erfassen und/oder zu verarbeiten. Sie ist außerdem eingerichtet, die Spiegelanordnung 112 zu veranlassen, den Rohling 200 in einem für das Sicherheitsmerkmal vorgesehenen Bereich mit dem Laserstrahl 104 abzutasten und dabei das Sicherheitsmerkmal mittels des Laserstrahls 104 einzubringen. Dabei veranlasst sie zudem, dass der Laserstrahl 104 in Abhängigkeit seines Auftreffpunkts an der ebenen Oberfläche 202 hinsichtlich seiner Brennweite oder hinsichtlich seines Durchmessers anhand der Referenzwerte eingestellt wird, wobei aber der Abstand zwischen der Oberfläche 202 des Rohlings 200 und der weiteren Linsenanordnung 118, insbesondere dem F-Theta-Objektiv 120, beibehalten bleibt. Auf diese Weise "wandert" also der Fokus des Laserstrahls entlang den Z-Werten der Referenzwerte 122, wodurch sich eine unterschiedliche Strahlaufweitung bzw. ein unterschiedlicher Strahldurchmesser an der ebenen Oberfläche 202 des Laserstrahls ergibt, und wodurch sich ein individualisiertes gelasertes Sicherheitsmerkmal in den Rohling 200 einbringen lässt.

Zur zusätzlichen Individualisierung ist zudem eine optional gezeigte optische Erfassungseinrichtung 128 vorhanden, um eine auf dem Rohling 200 bereits vorhandene Information optisch zu erfassen, wobei die Steuerungseinrichtung 126 zudem eingerichtet ist, die optisch erfasste Information in Form von Referenzwerten 122 zur Einstellung des Laserstrahls 104 zu nutzen.

Bei der Bearbeitung des Rohlings 200 wird also für jeden Punkt (X, Y) an der Oberfläche 202 des Rohlings 200 eine durch die Referenzwerte vorgegebene Brennweite (Z) des Laserstrahls 104 vorgegeben, wobei die Referenzwerte unter Zuhilfenahme der optischen Erfassungseinrichtung 128 einer weiteren auf dem Ausweis-, Wert- oder Sicherheitsdokument enthaltenen Information entnommen sind. Bei den entnommenen Informationen kann es sich beispielsweise um personenbezogene Daten des (zukünftigen) Inhabers des Ausweis-, Wert- oder Sicherheitsdokuments handeln. Die dem Rohling 200 entnommene Information kann alternativ oder zusätzlich auch eine dokumentenspezifische Information sein.

In Figur 2 ist rein exemplarisch die Strahlaufweitung oder die Defokussierung eines Laserstrahls 104 gezeigt, dem die Referenzwerte 122 in Form von einem Referenzbild zugrunde liegen. Je stärker der Grauwert oder die Farbgebung ist, desto größer ist die Ausprägung in Z-Richtung, also die Veränderung der Brennweite des Laserstrahls. Auf diese Weise ergeben sich also größere Strahldurchmesser, die an der ebenen Oberfläche 202 bei vorgegebenem Abstand von dem F-Theta-Objektiv 120 das Sicherheitsmerkmal einbringen. Der Laser kann ein gepulster Laser sein, wobei der Einsatz eines Pikosekunden- oder Femtosekunden-Lasers von Vorteil ist, weil diese einen geringen Wärmeeintrag in das Material des Rohlings 200 bewirken. In der gezeigten Illustration spiegelt sich die Nutzung eines gepulsten Lasers in einzelnen Kreisen wider, die sich auch überlappen können und die einen unterschiedlichen Durchmesser in Abhängigkeit des Z-Werts der Referenzwerte 122 besitzen. Sollte ein Dauerstrichlaser Verwendung finden, so ergibt sich eine ebenfalls illustrierte Linie, die hinsichtlich ihrer Linienbreite in Abhängigkeit der Referenzwerte 122 variiert.

In Figur 3 wird die Strahlaufweitung in Abhängigkeit von vorhandenen Graustufen illustriert, wobei ein dunklerer Grauton zu einer größeren Brennweite des Laserstrahls 104 führt als ein hellerer. Somit ist also jedem Grauton eine eigene Brennweite zugewiesen, wodurch sich auch Sicherheitsmerkmal im Rohling 200 die unterschiedlichen Strahldurchmesser im Auftreffpunkt auf dem Werkstück erkennen lassen.

Abschließend wird durch Figur 4 noch illustriert, dass auch dreidimensionale Topographiedaten als Referenzwerte 122 herangezogen werden können, wobei dann der Fokus des Laserstrahls 104 in Z-Richtung der Oberfläche der Referenzwerte folgt. Diese dreidimensionalen Topographiedaten als Referenzwerte 122 zu nutzen ermöglicht auch komplexere Sicherheitsmerkmale zu realisieren. Es ist auch möglich, eine andere Verknüpfung vorzusehen, die nicht zwingend proportional sein muss. Hierzu kommt beispielsweise eine nichtlineare Verknüpfung im Sinne einer Gammegradation oder einer Inversion in Betracht.

Im Ergebnis zeichnet sich also die vorliegende Erfindung durch eine erhöhte Fälschungssicherheit der Sicherheitsmerkmale aus und eröffnet neue Bearbeitungsvarianten. Auch ein mit einem solchen Sicherheitsmerkmal hergestelltes Ausweis-, Wert- oder Sicherheitsdokument ist fälschungssicherer.

Es sei ergänzend angemerkt, dass die Energie der applizierten Laserpulse nicht zwingend konstant sein muss. Es kann der Fall vorliegen, dass die gewünschte Materialwechselwirkung bei großen auftreffenden Strahldurchmessern ausbleibt, weil der Quotient aus "Energie pro Fläche" (= Fluenz), bzw die Bestrahlungsstärke "Leistung pro Fläche" mit dem Quadrat des Durchmessers des auftreffenden Strahls abnimmt und gegebenenfalls nicht mehr ausreicht (Schwellfluenz). Bei gauss'schen Strahlen kann der Durchmesser der Wechselwirkung bei zunehmendem Strahldurchmesser also durchaus entgegen der Erwartung abnehmen. Deshalb ist in einer weiteren Variante des beschriebenen Verfahrens möglich, eine aktive Nachführung der Pulsenergie zu implementieren, um zu erreichen, dass die energetische Wechselwirkung zwischen Material und auftreffendem Laserstrahl weitgehend konstant bleibt. Diese Implementierung kann als eine paramterierbare Fluenzkompensation vorliegen.

Es ist möglich, auf ein f-theta Objektiv zu verzichten und das Planfeld durch Ablenkung des vorfokussierten Strahls zu bewirken. In diesem Fall wird die Umkehrfunktion der normalerweise sphärischen Fokusfläche auf den Fokusshifter interpoliert. In dem Fall sind die genannten Objekttypen, als Offset auf die sphärische Korrekturmatrix zu verstehen mit ansonsten gleicher Wirkungsweise.

### BEZUGSZEICHENLISTE

- 100: Vorrichtung zum Einbringen eines gelaserten Sicherheitsmerkmals
- 102: Laserquelle
- 104: Laserstrahl
- 106: Linsenanordnung
- 108: verschiebbare Linse
- 110: Motor (Linsenanordnung)
- 112: Spiegelanordnung
- 114: verstellbarer Spiegel
- 116: Motor (Spiegelanordnung)
- 118: weitere Linsenanordnung
- 120: F-Theta-Linse / F-Theta-Objektiv
- 122: Referenzwerte
- 124: Halterung
- 126: Steuerungseinrichtung
- 128: optische Erfassungseinrichtung (z.B. Kamera)
- 200: Rohling des Ausweis-, Wert- oder Sicherheitsdokuments
- 202: Oberfläche

## Patentansprüche

1. Vorrichtung (100) zum Einbringen eines gelaserten Sicherheitsmerkmals in einen Rohling (200) eines eine ebene Oberfläche (202) umfassenden Ausweis-, Wert- oder Sicherheitsdokuments, umfassend:
- eine Halterung (124) zur Aufnahme oder Lagefixierung des Rohlings (200),
- eine Laserquelle (102) zur Emission eines Laserstrahls (104),
- eine Linsenanordnung (106), die wenigstens eine elektromotorisch verschiebbare Linse (108) umfasst und damit eingerichtet ist, den von der Laserquelle (102) emittierten Laserstrahl (104) zu formen,
- eine Spiegelanordnung (112), die wenigstens einen elektromotorisch verstellbaren Spiegel (114) umfasst und damit eingerichtet ist, den aus der Linsenanordnung (106) austretenden Laserstrahl (104) abzulenken,
- eine weitere Linsenanordnung (118) zur Ablenkung des vom verstellbaren Spiegel (114) abgelenkten Laserstrahls (104) derart, dass der gebeugte Laserstrahl (104) auf dem Rohling (200) im Wesentlichen senkrecht bezüglich seiner Oberfläche (202) auftrifft, und
- eine Steuerungseinrichtung (126) zur Steuerung der verschiebbaren Linse (108) der Linsenanordnung (106) und des verstellbaren Spiegels (114) der Spiegelanordnung (112), wobei die Steuerungseinrichtung (126) eingerichtet ist:
a) Referenzwerte (122) in Form von dreidimensionalen Topographiedaten zu erfassen und/oder zu verarbeiten,
b) die Spiegelanordnung (112) zu veranlassen, den Rohling (200) in einem für das Sicherheitsmerkmal vorgesehenen Bereich mit dem Laserstrahl (104) abzutasten und dabei das Sicherheitsmerkmal mittels des Laserstrahls (104) einzubringen, und
c) den Laserstrahl (104) in Abhängigkeit seines Auftreffpunkts an der ebenen Oberfläche (202) hinsichtlich seiner Brennweite oder hinsichtlich seines Durchmessers anhand der Referenzwerte einzustellen unter Beibehaltung des Abstands zwischen der Oberfläche (202) des Rohlings (200) und der weiteren Linsenanordnung (118).

2. Vorrichtung (100) nach Anspruch 1, **dadurch gekennzeichnet, dass** die Linsenanordnung (118) einen galvanometrischen Motor (110) zur Verschiebung der mindestens einen verschiebbaren Linse (108) umfasst.

3. Vorrichtung (100) nach Anspruch 1 oder 2, **dadurch gekennzeichnet, dass** die weitere Linsenanordnung (118) eine Planfeldlinse umfasst.

4. Vorrichtung (100) nach einem der Ansprüche 1 bis 3, **dadurch gekennzeichnet, dass** die weitere Linsenanordnung (118) ein telezentrisches F-Theta-Objektiv (120) ist.

5. Vorrichtung (100) nach einem der Ansprüche 1 bis 4, **dadurch gekennzeichnet, dass** der mindestens eine verstellbare Spiegel (114) mit einem galvanometrischen Motor (116) verstellbar ist.

6. Vorrichtung (100) nach einem der Ansprüche 1 bis 5, **dadurch gekennzeichnet, dass** eine optische Erfassungseinrichtung (128) vorhanden ist, um eine auf dem Rohling (200) vorhandene Information optisch zu erfassen, und dass die Steuerungseinrichtung (126) eingerichtet ist, die optisch erfasste Information in Form von Referenzwerten (122) zur Einstellung des Laserstrahls (104) zu nutzen.

7. Verfahren mit einer Vorrichtung nach Anspruch 6, **dadurch gekennzeichnet, dass** die entnommene Information personenbezogene Daten des Inhabers des Ausweis-, Wert- oder Sicherheitsdokuments betrifft.

8. Verfahren mit einer Vorrichtung nach Anspruch 6, **dadurch gekennzeichnet, dass** die entnommene Information dokumentenspezifische Daten des zu erstellenden Ausweis-, Wert- oder Sicherheitsdokuments betrifft.

9. Verfahren zum Einbringen eines gelaserten Sicherheitsmerkmals in einen Rohling (200) eines eine ebene Oberfläche (202) umfassenden Ausweis-, Wert- oder Sicherheitsdokuments mit einer Vorrichtung (100) nach einem der Ansprüche 1 bis 8, umfassend die Schritte:
- Bereitstellen oder Erfassen von Referenzwerten in Form von dreidimensionalen Topographiedaten, und
- Abtasten des Rohlings (200) mit dem Laserstrahl (104) in einem für das Sicherheitsmerkmal vorgesehenen Bereich, wobei der Laserstrahl (104) zur Einbringung des Sicherheitsmerkmals anhand der Referenzwerte hinsichtlich der Brennweite oder hinsichtlich des Durchmessers moduliert wird unter Beibehaltung des Abstands zwischen der weiteren Linsenanordnung (118) und der Oberfläche (202) des Rohlings (200).

10. Verfahren nach Anspruch 9, **dadurch gekennzeichnet, dass** für jeden Punkt (X, Y) an der Oberfläche (202) des Rohlings (200) eine durch die Referenzwerte vorgegebene Brennweite (Z) des Laserstrahls (104) eingestellt wird.

11. Verfahren nach Anspruch 9 oder 10, **dadurch gekennzeichnet, dass** die Referenzwerte einer weiteren auf dem Ausweis-, Wert- oder Sicherheitsdokument enthaltenen Information entnommen sind.

12. Verfahren nach Anspruch 11, **dadurch gekennzeichnet, dass** die entnommene Information personenbezogene Daten des Inhabers des Ausweis-, Wert- oder Sicherheitsdokuments betrifft.

13. Verfahren nach Anspruch 11, **dadurch gekennzeichnet, dass** die entnommene Information dokumentenspezifische Daten des zu erstellenden Ausweis-, Wert- oder Sicherheitsdokuments betrifft.

14. Sicherheitsmerkmal für ein Ausweis-, Wert- oder Sicherheitsdokument, hergestellt nach dem Verfahren nach einem der Ansprüche 9 bis 13.

15. Ausweis-, Wert- oder Sicherheitsdokument mit einem Sicherheitsmerkmal gemäß Anspruch 14.

## Claims

1. A device (100) for introducing a laser-engraved security feature into a blank (200) of an identity, value, or security document comprising a flat surface (202), comprising:
- a holder (124) for receiving or fixing the position of the blank (200),
- a laser source (102) for emitting a laser beam (104),
- a lens arrangement (106) comprising at least one electrically motor-driven lens (108) and designed to shape the laser beam (104) emitted by the laser source (102),
- a mirror arrangement (112) comprising at least one electrically motor-driven adjustable mirror (114) and designed to deflect the laser beam (104) emerging from the lens arrangement (106),
- a further lens arrangement (118) for deflecting the laser beam (104) deflected by the adjustable mirror (114) in such a way that the diffracted laser beam (104) strikes the blank (200) substantially perpendicular to its surface (202), and
- a control device (126) for controlling the movable lens (108) of the lens arrangement (106) and the adjustable mirror (114) of the mirror arrangement (112), wherein the control device (126) is designed:
a) to acquire and/or process reference values (122) in the form of three-dimensional topography data,
b) causing the mirror arrangement (112) to scan the blank (200) in a region provided for the security feature with the laser beam (104), thereby introducing the security feature by means of the laser beam (104), and
c) adjusting the laser beam (104) in terms of its focal length or diameter based on the reference values depending on its point of impact on the flat surface (202) while maintaining the distance between the surface (202) of the blank (200) and the further lens arrangement (118).

2. The device (100) according to claim 1, **characterized in that** the lens arrangement (118) comprises a galvanometric motor (110) for displacing the at least one displaceable lens (108).

3. The device (100) according to claim 1 or 2, **characterized in that** the further lens arrangement (118) comprises a piano-field lens.

4. The device (100) according to any one of claims 1 to 3, **characterized in that** the further lens arrangement (118) is a telecentric F-theta lens (120).

5. The device (100) according to any one of claims 1 to 4, **characterized in that** at least one adjustable mirror (114) is adjustable by means of a galvanometric motor (116).

6. The device (100) according to any one of claims 1 to 5, **characterized in that** an optical detection device (128) is provided to optically detect information present on the blank (200), and **in that** the control device (126) is designed to use the optically detected information in the form of reference values (122) to adjust the laser beam (104).

7. A method using a device according to claim 6, **characterized in that** the information taken relates to personal data of the holder of the identity, value, or security document.

8. A method using a device according to claim 6, **characterized in that** the information taken relates to document-specific data of the identity, value, or security document to be created.

9. A method for incorporating a laser-engraved security feature into a blank (200) of an identity, value, or security document comprising a flat surface (202) using a device (100) according to any one of claims 1 to 8, comprising the steps:
- providing or capturing reference values in the form of three-dimensional topography data, and
- scanning the blank (200) with the laser beam (104) in an area designated for the security feature, wherein the laser beam (104) is modulated for the purpose of introducing the security feature on the basis of the reference values with regard to the focal length or with regard to the diameter, while maintaining the distance between the additional lens arrangement (118) and the surface (202) of the blank (200).

10. The method according to claim 9, **characterized in that** for each point (X, Y) on the surface (202) of the blank (200), a focal length (Z) of the laser beam (104) specified by the reference values is set.

11. The method according to claim 9 or 10, **characterized in that** the reference values are taken from further information contained on the identity, value, or security document.

12. The method according to claim 11, **characterized in that** the information taken relates to personal data of the holder of the identity, value, or security document.

13. The method according to claim 11, **characterized in that** the information taken relates to document-specific data of the identity, value, or security document to be created.

14. A security feature for an identity, value, or security document, produced according to the method to any one of claims 9 to 13.

15. An identity, value, or security document with a security feature according to claim 14.

## Revendications

1. Dispositif (100) pour introduire une caractéristique de sécurité gravée au laser dans une ébauche (200) d'un document d'identité, de valeur ou de sécurité comprenant une surface plane (202), comprenant:
- un support (124) pour loger ou fixer la position de l'ébauche (200),
- une source laser (102) pour émettre un faisceau laser (104),
- un agencement de lentilles (106) qui comprend au moins une lentille (108) déplaçable de manière électromotorisée et est configuré pour former le faisceau laser (104) émis par la source laser (102),
- un agencement de miroirs (112) qui comprend au moins un miroir (114) réglable de manière électromotorisée et ainsi configuré pour dévier le faisceau laser (104) sortant de l'agencement de lentilles (106),
- un agencement de lentilles (118) supplémentaire pour dévier le faisceau laser (104) dévié par le miroir (114) réglable de sorte que le faisceau laser (104) diffracté heurte l'ébauche (200) sensiblement perpendiculairement à sa surface (202), et
- un appareil de commande (126) pour commander la lentille (108) déplaçable de l'agencement de lentilles (106) et le miroir (114) réglable de l'agencement de miroirs (112), dans lequel l'appareil de commande (126) est configuré pour:
a) détecter et/ou traiter des valeurs de référence (122) sous forme de données topographiques tridimensionnelles,
b) ordonner l'agencement de miroirs (112) de balayer l'ébauche (200) dans une zone prévue pour la caractéristique de sécurité avec le faisceau laser (104) et ainsi introduire la caractéristique de sécurité au moyen du faisceau laser (104), et
c) régler le faisceau laser (104) en fonction de son point d'impact sur la surface plane (202) par rapport à sa focale ou par rapport à son diamètre à l'aide des valeurs de référence tout en conservant la distance entre la surface (202) de l'ébauche (200) et l'agencement de lentilles (118) supplémentaire.

2. Dispositif (100) selon la revendication 1, **caractérisé en ce que** l'agencement de lentilles (118) comprend un moteur galvanométrique (110) pour déplacer la au moins une lentille (108) déplaçable.

3. Dispositif (100) selon la revendication 1 ou 2, **caractérisé en ce que** l'agencement de lentilles (118) supplémentaire comprend une lentille de champ plan.

4. Dispositif (100) selon l'une quelconque des revendications 1 à 3, **caractérisé en ce que** l'agencement de lentilles (118) supplémentaire est un objectif télécentrique F-Theta (120).

5. Dispositif (100) selon l'une quelconque des revendications 1 à 4, **caractérisé en ce que** le au moins un miroir (114) réglable est réglable avec un moteur galvanométrique (116).

6. Dispositif (100) selon l'une quelconque des revendications 1 à 5, **caractérisé en ce qu'**un appareil de détection optique (128) est présent pour détecter optiquement des informations présentes sur l'ébauche (200), et **en ce que** l'appareil de commande (126) est configuré pour utiliser les informations détectées optiquement sous forme de valeurs de référence (122) pour régler le faisceau laser (104).

7. Procédé avec un dispositif selon la revendication 6, **caractérisé en ce que** l'information extraite concerne des données personnelles du titulaire du document d'identité, de valeur ou de sécurité.

8. Procédé avec un dispositif selon la revendication 6, **caractérisé en ce que** les informations extraites concernent des données spécifiques au document d'identité, de valeur ou de sécurité à créer.

9. Procédé d'introduction d'une caractéristique de sécurité gravée au laser dans une ébauche (200) d'un document d'identité, de valeur ou de sécurité comprenant une surface plane (202) avec un dispositif (100) selon l'une quelconque des revendications 1 à 8, comprenant les étapes consistant à :
- fournir ou détecter des valeurs de référence sous forme de données topographiques tridimensionnelles, et
- balayer l'ébauche (200) avec le faisceau laser (104) dans une zone prévue pour la caractéristique de sécurité, dans lequel le faisceau laser (104) est modulé pour introduire la caractéristique de sécurité à l'aide des valeurs de référence par rapport à la focale ou au diamètre tout en conservant la distance entre l'agencement de lentilles (118) supplémentaire et la surface (202) de l'ébauche (200).

10. Procédé selon la revendication 9, **caractérisé en ce qu'**une focale (Z) du faisceau laser (104) prédéfinie par les valeurs de référence est réglée pour chaque point (X, Y) à la surface (202) de l'ébauche (200).

11. Procédé selon la revendication 9 ou 10, **caractérisé en ce que** les valeurs de référence sont extraites d'une information supplémentaire contenue dans le document d'identité, de valeur ou de sécurité.

12. Procédé selon la revendication 11, **caractérisé en ce que** l'information extraite concerne des données personnelles du titulaire du document d'identité, de valeur ou de sécurité.

13. Procédé selon la revendication 11, **caractérisé en ce que** les informations extraites concernent des données spécifiques au document d'identité, de valeur ou de sécurité à créer.

14. Caractéristique de sécurité pour un document d'identité, de valeur ou de sécurité, fabriqué selon le procédé selon l'une quelconque des revendications 9 à 13.

15. Document d'identité, de valeur ou de sécurité avec une caractéristique de sécurité selon la revendication 14.
